# EUROPÄISCHE PATENTSCHRIFT

(11) **EP 3 663 079 B1**
(45) Veröffentlichungstag und Bekanntmachung des Hinweises auf die Patenterteilung: **22.06.2022**
(21) Anmeldenummer: 19197970.7
(22) Anmeldetag: 18.09.2019
(51) Int. Cl.: B30B 1/18, B21D 28/16, B30B 15/00

(54) **FEINSCHNEIDPRESSE**
FINE BLANKING PRESS
PRESSE DE DÉCOUPAGE FIN

(30) Priorität: 06.12.2018 DE 102018131166
(43) Veröffentlichungstag der Anmeldung: 10.06.2020
(73) Patentinhaber: Hülshorst, Johannes, 32105 Bad Salzuflen (DE)
(72) Erfinder: Hülshorst, Johannes, 32105 Bad Salzuflen (DE)
(74) Vertreter: Rolf, Gudrun

(56) Entgegenhaltungen:
- DE-A1-102009 017 624
- DE-B3-102009 017 626
- JP-A- H04 172 133
- US-A1- 2005 039 510
- US-A1- 2007 193 331

## Beschreibung

Die Erfindung betrifft eine Feinschneidpresse gemäß dem Oberbegriff des ersten Patentanspruches.

Es ist eine Feinschneidpresse gemäß dem Oberbegriff des Anspruchs 1 bekannt, EP 3 184 291 A1, die einen feststehender Pressentisch aufweist, dort "oberes Querhaupt" genannt, mit einem oberen Werkzeug, einer dagegen beweglichen Gegenhalteebene und einer dazwischen separat beweglichen Schneidebene mit einem dem Oberwerkzeug entgegengesetzt angeordneten Unterwerkzeug sowie einer auf der dem Oberwerkzeug entgegengesetzten Seite des oberen Querhauptes separat beweglichen Ringzackenebene, wobei diese verschiedenen Ebenen mit hydraulischen Kolben-Zylinder-Einheiten als Bewegungsantrieben ausgestattet sind.

Nachteilig an einer solchen bekannten Feinschneidpresse mit hydraulischen Antrieben ist insbesondere, dass diese hydraulischen Antriebe in der Pressenwelt als sog. "weiche Systeme" gelten, da Rohre und Schläuche der hydraulischen Kraftübertragung kompressibel sind, wobei gerade beim Schneiden von Stahl innerhalb kürzester Zeit extreme Kraftschwankungen auftreten. Um jedoch den teilweise extremen Genauigkeitsanforderungen zu genügen, sind deswegen solche hydraulische Antriebe was die Positionierbarkeit und die Reproduzierbarkeit angeht, nur bedingt tauglich. Zudem gelten die hydraulischen Antriebe als ungünstige Energieverbraucher, ebenso wie das Hydrauliköl temperaturabhängige Volumenänderungen erfährt und zudem altert und somit einen hohen Wartungsaufwand der mit der Hydraulik ausgestatteten Feinschneidpresse erfordert.

Nachteilig an dieser bekannten und auch an anderen hydraulischen Feinschneidpressen ist, dass sich die Gegenhaltekraft an der Schneidebene abstützt. Dadurch reduziert sich die Schneidkraft um die Gegenhaltekraft.

Ein weiterer Nachteil dieser bekannten Feinschneidpresse ist, dass sie sich durch einen nur sehr kleinen Werkzeugraum auszeichnet, wobei dies der Tatsache geschuldet ist, dass der Kraftangriff bei den hydraulischen Antriebssystemen immer mittig ist. Will man jedoch längere Pressentische realisieren, damit auch längere Werkzeuge in einer Feinschneidpresse Platz finden, kann daraus resultieren, dass weit außermittige Kräfte relativ zur Pressenmitte angreifen, was die bekannten Feinschneidpressen vor große Probleme stellt, da die dabei entstehenden großen Momente dann im Maschinenständer abgefangen werden müssen. Ein weiterer Nachteil solcher nach dem Stand der Technik bekannten Feinschneidpressen ist, dass sie nur kurze Wege für die einzelnen Bewegungsebenen aufweisen, ebenso wie es nachteilig ist, dass die Höhe des Werkzeugraumes für das Oberwerkzeug und das Unterwerkzeug relativ hoch über der Aufstellfläche einer Feinschneidpresse angeordnet ist, was der Ergonomie einer solchen Presse entgegenwirkt.

Eine Feinschneidpresse ist aus der DE 10 2009 017 626 B3 bekannt die teilweise mit Hubspindeln und teilweise mit Hydraulikzylindern arbeitet und die einen Maschinenständer mit einem damit einteiligen oberen Pressentisch aufweist, die unter Zwischenschaltung eines Stößels einen Werkzeugraum begrenzen Eine andere bekannte, zum Teil 3-fach wirkende Tiefziehpresse, DE 10 2009 017 624 A1, arbeitet ebenfalls mit Hubspindeln und Hydraulikzylindern.

Aufgabe der Erfindung ist es, eine Feinschneidpresse zur Verfügung zu stellen, deren Öffnungsbewegung des Werkzeuges üppig groß gestaltet werden kann, wobei die Ergonomie der Feinschneidpresse verbessert sein soll, ebenso wie deren Wirtschaftlichkeit bei der Konstruktion und im Betrieb. Eine weitere wesentliche Aufgabe besteht jedoch in der Erfüllung auch extrem hoher Genauigkeitsanforderungen, welche mit den bekannten hydraulischen Antrieben nicht erzielbar sind.

Die Lösung dieser Aufgabe ergibt sich in Verbindung mit den Merkmalen des Oberbegriffes des Hauptanspruches dadurch, dass die Feinschneidpresse als dreifachwirkende Spindelpresse ausgebildet ist und zumindest einige oder alle Bewegungsantriebe der Ebenen aus elektrischen Servomotoren bestehen. Im Vergleich zur hydraulisch betriebenen Feinschneidpressen entfällt also zunächst die Hydraulikflüssigkeit und damit auch die verbundenen Umwelt- und Sicherheitsprobleme. Auch die Positions- und Geschwindigkeitsregelung ist aufgrund der hohen Steifigkeit solcher Spindelantriebe deutlich einfacher als bei hydraulischen Antriebssystemen. Weiterhin wird dadurch, dass sich die Gegenkraft nicht mehr an der Schneidebene abstützt, die Schneidkraft auch nicht mehr nachteilig reduziert.

Außerdem stützen sich beim Gegenstand der Erfindung die Gegenhaltekräfte aus der Gegenhalteebene, die Schneidkräfte aus der Schneidebene und die Ringzackenkräfte aus der Ringzackenebene unabhängig voneinander am feststehenden Pressentisch der Feinschneidpresse ab, wodurch erreicht wird, dass sich in der Feinschneidpresse entgegengesetzt wirkende Kräfte nicht gegenseitig negativ beeinflussen können, wie dies etwa bei bekannten hydraulischen Feinschneidpressen des Standes der Technik der Fall ist, bei denen sich beispielsweise die Schneidkräfte um die Gegenhaltekräfte reduzieren.

Vorteilhaft ist des Weiteren, dass durch eine beliebig lange Gestaltung der Spindeln der Öffnungsweg eines Werkzeuges so groß gestaltet werden kann wie gewünscht, was den Maschinenbediener in die Lage versetzt, ein Werkzeug in der Presse weit zu öffnen, um z.B. Wartungsarbeiten erledigen zu können, ohne das Werkzeug dazu ausbauen zu müssen.

Weitere vorteilhafte Ausgestaltungen des Gegenstandes der Erfindung ergeben sich mit und in Kombination aus den nachfolgenden Unteransprüchen.

Entsprechend einer besonders bevorzugten Ausführungsform der Erfindung sind die Hubspindeln der Feinschneidpresse mit Spindelmuttern ausgestattet, die als Planetenrollengewindetriebe ausgebildet sind, welche sich insbesondere für lineartechnische Antriebe hoher Lasten eignen, wobei bei einem solchen Planetenrollengewindetrieb weiterhin die vorteilhafte Möglichkeit besteht, sehr kleine Gewindesteigerungen zu realisieren, sodass mit der damit ausgestatteten Feinschneidpresse jede geforderte Genauigkeitsanforderung beliebig oft wiederholgenau erfüllt werden kann.

Dadurch, dass die als Bewegungsantriebe der Gegenhalteebene ausgebildeten elektrischen Servomotoren auf der der Gegenhalteebene entgegengesetzten Seite des Pressentischen angeordnet sind und sich die Hubspindeln durch den Pressentisch bis in die Gegenhalteebene erstrecken und auch die als Bewegungsantriebe der Schneidebene ausgebildeten elektrischen Servomotoren auf der der Schneidebene entgegengesetzten Seite des Pressentisches angeordnet sind und sich die Hubspindeln durch den Pressentisch bis zur Schneidebene erstrecken und auch die als Bewegungsantriebe der Ringzackenebene ausgebildeten elektrischen Servomotoren über einem Portal auf der der Gegenhalteebene entgegengesetzten Seite des Pressentisches angeordnet sind und sich die deren Hubspindeln durch das Portal und die Ringzackenebene erstrecken und in dem Pressentisch drehgelagert sind, ergibt sich durch den unter der Gegenhalteebene frei bleibenden Bauraum die Möglichkeit, die Höhe des Werkzeugraumes abzusenken, sodass der Werkzeugraum in einer ergonomischen Höhe für das Bedienpersonal der Feinschneidpresse angeordnet werden kann.

An der Schneidebene sind dabei Vorschub-/Rückzugsgeräte angeordnet, die zusammen mit dieser vertikal verfahren werden.

Entsprechend einer besonders bevorzugten Ausführungsform der Erfindung ist die Schneidpresse auf Führungssäulen aufgebaut, die auf einer Pressenbasis mit Pressenfüßen aufstehen, wobei die Führungssäulen den Pressentisch tragen und sich dabei durch die Gegenhalteebene, die Schneidebene und auch durch die Ringzackenebene erstrecken, die auf der den anderen Ebenen entgegengesetzten Seite des Pressentisches angeordnet ist. Diese Konstruktionsweise ohne einen massiven Pressenrahmen, erlaubt eine hohe Flexibilität in der Ausgestaltung der Feinschneidpresse, ebenso wie dadurch eine große Stabilität der Gesamtkonstruktion erreicht wird.

Vorteilhafterweise weist die Feinschneidpresse dabei vier solcher Führungssäulen auf, die jeweils in den Eckbereichen einer in einer Draufsicht rechteckigen Grundfläche angeordnet sind, wobei die Führungssäulen seitlich beabstandet von den Werkzeugen verlaufend vorgesehen sind.

Bei einer bevorzugten Ausgestaltung des Gegenstandes der Erfindung ist die Gegenhalteebene und die Schneidebene unterhalb des Pressentisches angeordnet und die Ringzackenebene oberhalb des Pressentisches, sodass das erste Teilwerkzeug ein oberes Werkzeug bildet und das zweite Teilwerkzeug ein unteres Werkzeug. Eine umgekehrte Anordnung der Ebenen wäre ebenfalls denkbar, wobei dann der Vorteil eines ergonomisch zugänglichen Werkzeugraumes möglicherweise geringfügig leiden würde.

Bei einer vorteilhaften Ausgestaltung der erfinderischen Feinschneidpresse wird die Ringzackenebene von vier Bewegungsantrieben über vier Hubspindeln angetrieben, die jeweils in den Eckbereichen einer in Draufsicht rechteckigen Grundfläche angeordnet sind, die innerhalb der Grundfläche der Führungssäulen ausgebildet ist, wobei die Fortsetzung ihre gedachten Spindeldrehachsen seitlich außerhalb der Werkzeuge verlaufen. Hierdurch wird ein Verkanten der Ebene bei außermittigem Werkzeugangriff wirkungsvoll vermieden.

Bevorzugterweise wird auch die Gegenhalteebene von vier Bewegungsantrieben über vier Hubspindeln angetrieben, die jeweils in den Eckbereichen einer in Draufsicht rechteckigen Grundfläche angeordnet sind, die außerhalb der Grundfläche der Führungssäule ausgebildet ist. Auch die Schneidebene wird von vier Bewegungsantrieben über vier Hubspindeln angetrieben, wobei auch diese Hubspindeln in den Eckbereichen einer in Draufsicht rechteckigen Grundfläche angeordnet sind.

Vorteilhaft an der erfinderischen Feinschneidpresse ist des Weiteren, dass das Größenmaß des Öffnungsabstandes der beiden Teilwerkzeuge durch eine Auswahl des Maßes der Länge der Führungssäulen, der Hubspindeln, der Gegenhalteebene und der Schneideebene frei auswählbar ist, ohne dass hierbei Rücksicht auf Anforderungen einer Hydraulikanlage genommen werden muss.

Bevorzugterweise weist die Feinschneidpresse dazu eine Maschinensteuerung auf, die als PC-Steuerung ausgebildet ist, sodass alle Produktionsparameter und Überwachungswerte der Feinschneidpresse übergeordneten Systemen, wie einer Maschinen- oder Betriebsdatenerfassung, zur Verfügung gestellt werden können, was die Wirtschaftlichkeit der Feinschneidpresse und Ihres Umfeldes wesentlich verbessert.

Ein weiterer sehr wesentlicher Vorteil dieser Feinschneidpresse ergibt sich dadurch, dass die Bewegungsebenen unabhängig voneinander sowohl kraftabhängig als auch wegabhängig steuerbar ausgebildet sind, sodass jeweils das für einen feinzuschneidenden Gegenstand optimale Fertigungsverfahren angewandt werden kann.

Nachfolgend ist ein Ausführungsbeispiel der Erfindung anhand von Zeichnungen näher beschrieben. Es zeigen:
- Fig. 1: eine geschnittene Ansicht einer Feinschneidpresse entlang Linie 1-1 der Fig. 2,
- Fig. 2: eine Draufsicht auf die Feinschneidpresse gemäß Fig. 1,
- Fig. 3: eine verkleinerte Ansicht der Feinschneidpresse gemäß Fig. 1,
- Fig. 4: eine Seitenansicht der Feinschneidpresse gemäß Fig. 3.

Die Feinschneidpresse 1 besteht aus vier Führungssäulen 15, die auf einer Pressenbasis 16 mit Pressenfüßen 17 auf dem Boden aufstehen. An den Führungssäulen 15 ist ein Pressentisch 2 festgelegt sowie ein nach unten gerichtetes oberes erste Teilwerkzeug 3 angeordnet. Unterhalb des Pressentisches 2 ist eine Schneidebene 5 vorgesehen, mit einem nach oben gerichteten unteren zweiten Teilwerkzeug 6. Unterhalb der Schneidebene 5 ist die Gegenhalteebene 4 angeordnet, die über vier im Rechteck angeordnete Hubspindeln 12 über jeweils eigene Bewegungsantriebe 9 angetrieben ist.

Seitlich der Schneidebene 5 sind Vorschub-/Rückzuggeräte 14 daran gelagert. Mittig oberhalb der Teilwerkzeuge 3; 6 ist ein Portal 20 angeordnet, auf dem vier im Quadrat angeordnete Bewegungsantriebe 10 von Hubspindeln 13 zur Bewegung der Ringzackenebene 7 angeordnet sind, sodass insgesamt alle Bewegungsantriebe 8; 9; 10 der Ebenen 4; 5; 7 oberhalb des Pressentisches 2 angeordnet sind.

Die Oberseite der Schneidebene 5 weist im geöffneten Zustand der Feinschneidpresse 1 eine Höhe von nur etwa 110 cm auf, sodass ein Pressenbediener, wie in den Fig. 3, 4 dargestellt ist, eine ergonomische Zugangsmöglichkeit zu den Teilwerkzeugen 3; 6 besitzt. Die Bewegungsantriebe 8; 9; 10 der Feinschneidpresse 1 sind dabei alle als elektrische Servomotoren ausgebildet und weisen Hubspindeln mit Spindelmuttern auf, die als Planetenrollengewindetriebe ausgebildet sind.

Die elektrischen Servomotoren der Bewegungsantriebe 9 der Gegenhalteebene 4 sind auf der der Gegenhalteebene 4 entgegengesetzten Seite des Pressentisches 2 angeordnet, wobei sich die Hubspindeln 12 durch den Pressentisch 2 und die Schneidebene 5 bis in die Gegenhalteebene 4 erstrecken. Die elektrischen Servomotoren der Bewegungsantriebe 8 der Schneidebene 5 sind ebenfalls auf der der Schneidebene 5 entgegengesetzten Seite des Pressentisches 2 angeordnet, wobei sich die Hubspindeln 11 durch den Pressentisch 2 durch die Schneidebene 5 hindurch erstrecken.

Auch die elektrischen Servomotoren der Bewegungsantriebe 10 der Ringzackenebene 7 sind über einem Portal 20 auf der der Gegenhalteebene 4 entgegengesetzten Seite des Pressentisches 2 angeordnet, wobei sich deren Hubspindeln 13 durch das Portal 20 und die Ringzackenebene 7 erstrecken und in dem Pressentisch 2 drehgelagert sind.

Die vier Führungssäulen 15 der Feinschneidpresse 1 erstrecken sich durch die Gegenhalteebene 4, die Schneidebene 5 und die Ringzackenebene 7, wobei die Führungssäulen 15 jeweils in den Eckbereichen in einer in Draufsicht rechteckigen Grundfläche angeordnet sind und seitlich beabstandet von den Werkzeugen 3; 6 vorgesehen sind, wie dies in Fig. 2 dargestellt ist. Auch die Ringzackenebene 7 wird ebenso wie die Gegenhalteebene 4 von vier Bewegungsantrieben 10 bzw. 9 über vier Hubspindeln 13 bzw. 12 angetrieben, die jeweils in den Eckbereichen der Grundfläche der Führungssäulen 15 bzw. außerhalb der Grundfläche der Führungssäulen 15 angeordnet sind.

Ebenfalls die vier Hubspindeln 11 der Schneidebene 5 werden von vier Bewegungsantrieben 8 angetrieben, die ihrerseits in den Eckbereichen einer in Draufsicht rechteckigen Grundfläche angeordnet sind.

## Patentansprüche

1. Feinschneidpresse mit einem feststehenden Pressentisch (2) mit einem ersten Teilwerkzeug (3), einer dagegen bewegliche Gegenhalteebene (4) und einer dazwischen separat beweglichen Schneidebene (5) mit einem dem erster Teilwerkzeug (3) gegenüberliegenden zweiten Teilwerkzeug (6), einer auf der dem ersten Teilwerkzeug (3) entgegengesetzten Seite des Pressentisches (2) separat beweglichen Ringzackenebene (7) sowie mit Bewegungsantrieben (8; 9; 10) für diese Ebenen (5; 4; 7), **dadurch gekennzeichnet, dass** die Feinschneidpresse (1) als dreifach wirkende Spindelpresse ausgebildet ist, wobei die Gegenhalteebene (4), die Schneidebene (5) und die Ringzackenebene (7) durch Hubspindeln (11; 12;13) angetrieben sind und zumindest einige oder alle Bewegungsantriebe (8; 9; 10) der Ebenen (5; 4; 7) aus elektrischen Servomotoren bestehen und dass Gegenhaltekräfte aus der Gegenhalteebene (4), Schneidkräfte aus der Schneidebene (5) und Ringzackenkräfte aus der Ringzackenebene (7) unabhängig voneinander am feststehenden Pressentisch (2) abgestützt sind.

2. Feinschneidpresse nach Anspruch 1, **dadurch gekennzeichnet, dass** sie Hubspindeln (11; 12; 13) mit Spindelmuttern aufweist, die als Planetenrollengewindetriebe ausgebildet sind.

3. Feinschneidpresse nach einem der vorgenannten Ansprüche, **dadurch gekennzeichnet, dass** die als Bewegungsantriebe (9) der Gegenhalteebene (4) ausgebildeten elektrischen Servomotoren auf der der Gegenhalteebene (4) entgegengesetzten Seite des Pressentisches (2) angeordnet sind und sich die Hubspindeln (12) durch den Pressentisch (2) und seitlich der Schneidebene (5) bis in die Gegenhalteebene (4) erstrecken.

4. Feinschneidpresse nach einem der vorgenannten Ansprüche, **dadurch gekennzeichnet, dass** die als Bewegungsantriebe (8) der Schneideebene (5) ausgebildeten elektrischen Servomotoren auf der der Schneidebene (5) entgegengesetzten Seite des Pressentisches (2) angeordnet sind und sich die Hubspindeln (11) durch den Pressentisch (2) bis in die Schneidebene (5) erstrecken.

5. Feinschneidpresse nach Anspruch 4, **dadurch gekennzeichnet, dass** an der Schneidebene (5) Vorschub-/Rückzugsgeräte (14) angeordnet sind, die mit der Bewegung der Schneidebene (5) mitbewegt sind.

6. Feinschneidpresse nach einem der vorgenannten Ansprüche, **dadurch gekennzeichnet, dass** die als Bewegungsantriebe (10) der Ringzackenebene (7) ausgebildeten elektrischen Servomotoren über einem Portal auf der der Gegenhalteebene (4) entgegengesetzten Seite des Pressentisches (2) angeordnet sind und sich die Hubspindeln (13) durch das Portal und die Ringzackenebene (7) erstrecken und in dem Pressentisch (2) drehgelagert sind.

7. Feinschneidpresse nach einem der vorgenannten Ansprüche, **dadurch gekennzeichnet, dass** sie Führungssäulen (15) aufweist, die auf einer Pressenbasis (16) mit Pressenfüßen (17) aufstehen und die den Pressentisch (2) tragen und sich durch die Gegenhalteebene (4), die Schneidebene (5) und die Ringzackenebene (7) erstrecken.

8. Feinschneidpresse nach Anspruch 7, **dadurch gekennzeichnet, dass** sie vier Führungssäulen (15) aufweist, die in den Eckbereichen einer in einer Draufsicht rechteckigen Grundfläche angeordnet sind.

9. Feinschneidpresse nach einem der vorgenannten Ansprüche, **dadurch gekennzeichnet, dass** die Gegenhalteebene (4) und die Schneidebene (5) unterhalb des Pressentisches (2) angeordnet sind und die Ringzackenebene (7) oberhalb des Pressentisches (2) und dass das erste Teilwerkzeug (3) ein oberes Werkzeug bildet und das zweite Teilwerkzeug (6) ein unteres Werkzeug.

10. Feinschneidpresse nach einem der vorgenannten Ansprüche 7 oder 8, **dadurch gekennzeichnet, dass** die Ringzackenebene (7) von vier Bewegungsantrieben (10) und vier Hubspindeln (13) angetrieben ist, die in den Eckbereichen einer in Draufsicht rechteckigen Grundfläche angeordnet sind, die innerhalb der Grundfläche der Führungssäulen (15) ausgebildet ist.

11. Feinschneidpresse nach einem der vorgenannten Ansprüche, **dadurch gekennzeichnet, dass** die Gegenhalteebene (4) von vier Bewegungsantrieben (9) und vier Hubspindeln (12) angetrieben ist, die in den Eckbereichen einer in Draufsicht rechteckigen Grundfläche angeordnet sind.

12. Feinschneidpresse nach Anspruch 11, **dadurch gekennzeichnete**n, dass die Schneidebene (5) von vier Bewegungsantrieben (8) und vier Hubspindeln (11) angetrieben ist, die in den Eckbereichen einer in Draufsicht rechteckigen Grundfläche angeordnet sind, die innerhalb der Grundfläche der Hubspindeln (12) der Gegenhalteebene (4) ausgebildet ist.

13. Feinschneidpresse nach einem der vorgenannten Ansprüche 7, 8 oder 10 **dadurch gekennzeichnet, dass** das Größenmaß des Öffnungsabstandes der beiden Teilwerkzeuge (3;6) durch eine Auswahl des Maßes der Länge der Führungssäulen (15) und der Hubspindeln (11; 12) der Gegenhalteebene (4) und der Schneideebene (5) auswählbar ist.

14. Feinschneidpresse nach einem der vorgenannten Ansprüche, **dadurch gekennzeichnet, dass** sie eine Maschinensteuerung aufweist, die als PC-Steuerung ausgebildet ist und dass alle Produktionsparameter und Überwachungswerte der Feinschneidpresse (1) übergeordneten Systemen, wie einer Maschinen- und/ oder Betriebsdatenerfassung, zur Verfügung stellbar sind.

15. Feinschneidpresse nach einem der vorgenannten Ansprüche, **dadurch gekennzeichnet, dass** die Bewegungsebenen (5; 4; 7) unabhängig voneinander entweder kraftabhängig oder wegabhängig steuerbar ausgebildet sind.

## Claims

1. A fine blanking press with a fixed press table (2) with a first partial tool (3), a counter-holding plane (4) moveable thereagainst and a separately moveable blanking plane (5) therebetween with a second partial tool (6) opposite the first partial tool (3), a separately moveable ring tooth plane (7) on the opposite side of the press table (2) from the first partial tool (3) and with motion drives (8; 9; 10) for these planes (5; 4; 7), **characterized in that** the fine blanking press (1) is embodied as a triple acting spindle press, wherein the counter-holding plane (4), the blanking plane (5) and the ring tooth plane (7) are driven by lifting spindles (11; 12; 13) and at least some or all motion drives (8; 9; 10) of the planes (5; 4; 7) consist of electrical servomotors and **in that** counter-holding forces from the counter-holding plane (4), blanking forces from the blanking plane (5) and ring tooth forces from the ring tooth plane (7) are supported independently from one another on the fixed press table (2).

2. The fine blanking press according to claim 1, **characterized in that** it comprises lifting spindles (11; 12; 13) with spindle nuts which are embodied as a planetary roller thread drive.

3. The fine blanking press according to any of the aforementioned claims, **characterized in that** the electrical servomotors embodied as motion drives (9) of the counter-holding plane (4) are arranged on the side of the press table (2) opposite the counter-holding plane (4) and the lifting spindles (12) extend through the press table (2) and laterally of the blanking plane (5) to the counter-holding plane (4).

4. The fine blanking press according to any of the aforementioned claims, **characterized in that** the electrical servo motors embodied as motion drives (8) of the blanking plane (5) motion drives are arranged on the side of the press table (2) opposite the blanking plane (5) and the lifting spindles (11) extend through the press table (2) to the blanking plane (5).

5. The fine blanking press according to claim 4, **characterized in that** feed/retracting devices (14) are arranged on the blanking plane (5) which are moved along with the movement of the blanking plane (5).

6. The fine blanking press according to any of the aforementioned claims, **characterized in that** the electrical servomotors embodied as motion drives (10) of the ring tooth plane (7) are arranged above a portal on the side of the press table (2) opposite the counter-holding plane (4) and that the lifting spindles (13) extend through the portal and the ring tooth plane (7) and are pivoted in the press table (2).

7. The fine blanking press according to any of the aforementioned claims, **characterized in that** it comprises guide columns (15) which stand on a press base (16) with press feet (17) and which bear the press table (2) and extend through the counter-holding plane (4), the blanking plane (5) and the ring tooth plane (7).

8. The fine blanking press according to claim 7, **characterized in that** it comprises four guide columns (15) which are arranged in the corner regions of a rectangular base area in a top view.

9. The fine blanking press according to any of the aforementioned claims, **characterized in that** the counter-holding plane (4) and the blanking plane (5) are arranged beneath the press table (2) and the ring tooth plane (7) is arranged above the press table (2) and **in that** the first partial tool (3) forms an upper tool and the second partial tool (6) forms a lower tool.

10. The find blanking press according to any of the aforementioned claims 7 or 8, **characterized in that** the ring tooth plane (7) is driven by four motion drives (10) and four lifting spindles (13), which are arranged in the corner regions of a rectangular base area in top view, which is embodied within the base area of the guide columns (15).

11. The fine blanking press according to any of the aforementioned claims, **characterized in that** the counter-holding plane (4) is driven by four motion drives (9) and four lifting spindles (12), which are arranged in the corner regions of a rectangular base area in top view.

12. The fine blanking press according to claim 11, **characterized in that** the blanking plane (5) is driven by four motion drives (8) and four lifting spindles (11), which are arranged in the corner regions of a rectangular base area in top view, which is embodied within the base area of the lifting spindles (12) of the counter-holding plane (4).

13. The fine blanking press according to any of the aforementioned claims 7, 8 or 10, **characterized in that** the size dimension of the opening distance of the two partial tools (3; 6) can be selected by a selection of the measurement of the length of the guide columns (15) and the lifting spindles (11; 12) of the counter-holding plane (4) and of the blanking plane (5).

14. The fine blanking press according to any of the aforementioned claims, **characterized in that** it comprises a machine controller which is embodied as a PC controller and **in that** all production parameters and monitoring values of the parent systems of the fine blanking press (1), such a machine and/or operating data recording, can be made available.

15. The fine blanking press according to any of the aforementioned claims, **characterized in that** the motion planes (5; 4; 7) are embodied either forcedependently or travel-dependently controllable separately from one another.

## Revendications

1. Presse de découpage fin avec une table de presse (2) fixe avec un premier outil partiel (3), un plan de contre-maintien (4) mobile contre celui-ci et un plan de découpage (5) mobile de manière séparée entre ceux-ci avec un deuxième outil partiel (6) opposé au premier outil partiel (3), un plan d'anneau de retenue (7) mobile séparément sur la face de la table de presse (2) opposée au premier outil partiel (3) ainsi qu'avec des entraînements en mouvement (8 ; 9 ; 10) pour ces plans (5 ; 4 ; 7), **caractérisée en ce que** la presse de découpage fin (1) est réalisée sous la forme d'une presse à vis à triple effet, dans laquelle le plan de contre-maintien (4), le plan de découpage (5) et le plan d'anneau de retenue (7) sont entraînés par des vis de levage (11 ; 12; 13) et au moins certains des ou tous les entraînements en mouvement (8 ; 9; 10) des plans (5 ; 4 ; 7) sont constitués de servomoteurs électriques et que les forces de contre-maintien provenant du plan de contre-maintien (4), les forces de découpage provenant du plan de découpage (5) et les forces d'anneau de retenue provenant du plan d'anneau de retenue (7) sont supportées indépendamment les unes des autres sur la table de presse (2) fixe.

2. Presse de découpage fin selon la revendication 1, **caractérisée en ce qu'**elle présente des vis de levage (11 ; 12 ; 13) avec des écrous de vis qui sont réalisés sous la forme de mécanismes de vis-écrou à galets planétaires.

3. Presse de découpage fin selon l'une quelconque des revendications précédentes, **caractérisée en ce que** les servomoteurs électriques réalisés sous la forme d'entraînements en mouvement (9) du plan de contre-maintien (4) sont disposés sur la face de la table de presse (2) opposée au plan de contre-maintien (4) et les vis de levage (12) s'étendent à travers la table de presse (2) et à côté du plan de découpage (5) jusque dans le plan de contre-maintien (4).

4. Presse de découpage fin selon l'une quelconque des revendications précédentes, **caractérisée en ce que** les servomoteurs électriques réalisés sous la forme d'entraînements en mouvement (8) du plan de découpage (5) sont disposés sur la face de la table de presse (2) opposée au plan de découpage (5) et les vis de levage (11) s'étendent à travers la table de presse (2) jusque dans le plan de découpage (5).

5. Presse de découpage fin selon la revendication 4, **caractérisée en ce que** des appareils d'avance/de recul (14), qui sont déplacés conjointement avec le mouvement du plan de découpage (5), sont disposés sur le plan de découpage (5).

6. Presse de découpage fin selon l'une quelconque des revendications précédentes, **caractérisée en ce que** les servomoteurs électriques réalisés sous la forme d'entraînements en mouvement (10) du plan d'anneau de retenue (7) sont disposés par l'intermédiaire d'un portique sur la face de la table de presse (2) opposée au plan de contre-maintien (4) et les vis de levage (13) s'étendent à travers le portique et le plan d'anneau de retenue (7) et sont montées en rotation dans la table de presse (2).

7. Presse de découpage fin selon l'une quelconque des revendications précédentes, **caractérisée en ce qu'**elle présente des colonnes de guidage (15), qui reposent sur une base de presse (16) avec des pieds de presse (17) et qui portent la table de presse (2) et s'étendent à travers le plan de contre-maintien (4), le plan de découpage (5) et le plan d'anneau de retenue (7).

8. Presse de découpage fin selon la revendication 7, **caractérisée en ce qu'**elle présente quatre colonnes de guidage (15), qui sont disposées dans les zones de coin d'une surface de base rectangulaire en vue en élévation.

9. Presse de découpage fin selon l'une quelconque des revendications précédentes, **caractérisée en ce que** le plan de contre-maintien (4) et le plan de découpage (5) sont disposés au-dessous de la table de presse (2) et le plan d'anneau de retenue (7) au-dessus de la table de presse (2) et que le premier outil partiel (3) forme un outil supérieur et le deuxième outil partiel (6) un outil inférieur.

10. Presse de découpage fin selon l'une quelconque des revendications précédentes 7 ou 8, **caractérisée en ce que** le plan d'anneau de retenue (7) est entraîné par quatre entraînements en mouvement (10) et quatre vis de levage (13), qui sont disposés dans les zones de coin d'une surface de base rectangulaire en vue en élévation, qui est réalisée à l'intérieur de la surface de bade des colonnes de guidage (15).

11. Presse de découpage fin selon l'une quelconque des revendications précédentes, **caractérisée en ce que** le plan de contre-maintien (4) est entraîné par quatre entraînements en mouvement (9) et quatre vis de levage (12), qui sont disposées dans les zones de coin d'une surface de base rectangulaire en vue en élévation.

12. Presse de découpage fin selon la revendication 11, **caractérisée en ce que** le plan de découpage (5) est entraîné par quatre entraînements en mouvement (8) et quatre vis de levage (11), qui sont disposées dans les zones de coin d'une surface de base rectangulaire en vue en élévation, qui est réalisée à l'intérieur de la surface de base des vis de levage (12) du plan de contre-maintien (4).

13. Presse de découpage fin selon l'une quelconque des revendications précédentes 7, 8 ou 10, **caractérisée en ce que** la dimension de la distance d'ouverture des deux outils partiels (3 ; 6) peut être sélectionnée par une sélection de la grandeur de la longueur des colonnes de guidage (15) et des vis de levage (11 ; 12) du plan de contre-maintien (4) et du plan de découpage (5).

14. Presse de découpage fin selon l'une quelconque des revendications précédentes, **caractérisée en ce qu'**elle présente une commande de machine qui est réalisée sous la forme d'une commande PC et que tous les paramètres de production et valeurs de surveillance de la presse de découpage fin (1) peuvent être mis à la disposition de systèmes supérieurs, tels qu'une acquisition de données de machine et/ou de fonctionnement.

15. Presse de découpage fin selon l'une quelconque des revendications précédentes, **caractérisée en ce que** les plans de mouvement (5 ; 4 ; 7) sont réalisés de manière à pouvoir être commandés indépendamment les uns des autres soit en fonction de la force soit en fonction de la course.
